# EUROPÄISCHE PATENTSCHRIFT

(11) **EP 1 320 078 B1**
(45) Veröffentlichungstag und Bekanntmachung des Hinweises auf die Patenterteilung: **22.08.2007**
(21) Anmeldenummer: 02450161.1
(22) Anmeldetag: 22.07.2002
(51) Int. Cl.: G07C 5/08, E03F 7/10, E03F 9/00

(54) **Verfahren zum Festhalten der Zeit, des Ortes sowie der Benützung eines Kanalspülwagens**
Method for recording time, location and use of a sewer cleaning vehicle
Méthode pour enregistrer le temps, le lieu et l'utilisation d'un véhicule de nettoyage de canalisations d'égouts

(30) Priorität: 13.12.2001 AT 19552001
(43) Veröffentlichungstag der Anmeldung: 18.06.2003
(73) Patentinhaber: Taferner, Marko, 9300 St. Veit/Glan (AT)
(72) Erfinder: Taferner, Marko, 9300 St. Veit/Glan (AT)
(74) Vertreter: Beer, Manfred

(56) Entgegenhaltungen:
- WO-A-01/73217
- DE-A- 19 619 326
- US-A- 5 014 206
- US-A- 5 995 888
- PATENT ABSTRACTS OF JAPAN vol. 2000, no. 04, 31. August 2000 (2000-08-31) -& JP 2000 027236 A (KOMATSU LTD), 25. Januar 2000 (2000-01-25)

## Beschreibung

Die Erfindung betrifft ein Verfahren zum Erfassen der Benützung eines Kanalspülwagens mit den Merkmalen des einleitenden Teils von Anspruch 1.

Häufig ist es erwünscht, dass Zeit und Ort des Einsatzes eines Kanalspülwagens, erfasst wird. Dabei kommt es auch darauf an überprüfbar festzuhalten, ob mit dem Gerät auch tatsächlich gearbeitet worden ist und ob die Vorgaben für das Ausführen der Arbeit eingehalten worden sind.

Dies ist insbesondere wichtig, wenn Tätigkeiten mit Kanalspülwagen im Auftrag anderer ausgeführt werden und ein Nachweis über die tatsächlich geleistete Arbeit wünschenswert ist oder verlangt wird.

Aus der DE 196 19 326 A ist ein Verfahren zum Erfassen der Benutzung eines Kanalspülwagens bekannt, bei dem der Ort des Einsatzes des Kanalspülwagens (das zu reinigende Kanalisationsrohr wird identifiziert und daher der Ort des Kanalspülwagens erfasst), die Zeit, während der der Kanalspülwagen benutzt wird und der Druck der Flüssigkeit, mit welcher der Kanal gespült wird, erfasst und aufgezeichnet (dokumentiert) werden.

Der Erfindung liegt die Aufgabe zugrunde, ein Verfahren der eingangs genannten Gattung anzugeben, mit dem dies möglich ist.

Erfindungsgemäß wird dies mit einem Verfahren erreicht, das die Merkmale des Anspruches 1 enthält.

Bevorzugte und vorteilhafte Ausgestaltungen der Erfindung sind Gegenstand der Unteransprüche.

Das erfindungsgemäße Verfahren sieht folgendes vor: es wird mit Hilfe eines Ortungs-Systems der Ort des Einsatzes des Kanalspülwagens erfasst. Das Ortungs-System wird bevorzugt auch dafür herangezogen, die Zeit, während der mit dem Kanalspülsystem gearbeitet wird, zu erfassen. Die Zeit kann auch mit Hilfe eines beim Arbeiten benützten EDV-Systems erfasst werden.

Um festzustellen, ob mit dem Kanalspülwagen tatsächlich gearbeitet worden ist, wird eine für das Ausführen der Arbeit mit einem Kanalspülwagen typische Größe nämlich der Druck von Flüssigkeiten, mit denen Kanalspülungen vorgenommen werden, erfasst.

Das im Rahmen der Erfindung verwendete Ortungssystem, bei dem der Standort des Kanalspülwagens erfasst wird, kann ein Ortungssystem sein, dass auf der Basis von Satelliten arbeitet, wie Loran, GPS oder D-GPS. Insbesondere wenn es sich bei dem im Rahmen der Erfindung verwendeten Ortungssystem, um ein auf Basis von Satelliten arbeitendes Ortungssystem handelt, kann dieses auch dazu herangezogen werden, die Zeit des Einsatzes des Kanalspülwagen zu erfassen.

Mit Hilfe des erfindungsgemäßen Verfahrens, mit dem nicht nur der Ort, an dem sich der Kanalspülwagen befindet, und die Zeit, während der Kanalspülwagen an dem bestimmten Ort ist, sondern auch erfasst wird, ob und wie ein Arbeitswerkzeug auch tatsächlich benützt worden ist (durch Erfassen wenigstens des Druckes der Spülflüssigkeit als einer für das Benützen der Arbeitswerkzeuge des Kanalspülwagen typischen Größe) können mit Hilfe eines Diagramms oder eines ähnlichen Ausdruckes die genannten Daten wiedergegeben werden, nachdem sie in einem Zentralrechner, der am Kanalspülwagen montiert sein kann, erfasst und verarbeitet worden sind. Mit dem erfindungsgemäßen Verfahren wird so überprüfbar festgehalten, wann, wo und insbesondere auch wie gearbeitet worden ist.

Bei dem erfindungsgemäßen Verfahren kann als Ergänzung bzw. als Alternative zur Feststellung des Ortes des Einsatzes eines Kanalspülwagens durch GPS auch ein System unter Verwendung von Transpondern und Lesegeräten für Transponder (transponder reader) und/oder Strichcodes (bar/code) in Verbindung mit Strichcode-Lesegeräten (bar/code reader) verwendet werden.

Weitere Einzelheiten und Merkmale der Erfindung sowie Vorteile derselben, ergeben sich aus der nachstehenden Beschreibung eines Ausführungsbeispiels der Erfindung anhand eines Kanalspülwagens mit Bezug auf die angeschlossenen Zeichnungen. Es zeigt Fig. 1 einen Kanalspülwagen, Fig. 2 ein Diagramm Druck gegen Uhrzeit des Drucks der Reinigungsflüssigkeit am Spülwagen und an der Düse und die Fig. 3a bis Fig. 3e Beispiele für Masken auf dem Bildschirm eines beim Ausführen des erfindungsgemäßen Verfahrens eingesetzten Rechners (Computer).

Ein Kanalspülwagen 1 besitzt für das Reinigen von Kanälen durch Druckspülen einen auf einer Schlauchtrommel 2 aufgewickelten Reinigungsschlauch 3, der durch einen Schacht 4 in einen Kanal 5 eingeführt wird und der an seinem freien Ende eine Reinigungsdüse 6 trägt. Beim Ausführen einer Kanalspülung wird der Schlauch 3 in Richtung des Pfeiles 7 in Fig. 1 durch den Kanal 5 gezogen, während aus der Reinigungsdüse 6 Reinigungsflüssigkeit (z.B. Wasser), die dem Reinigungsschlauch 3 durch eine nicht gezeigte Pumpe mit Druck aufgegeben wird, austritt.

Üblicherweise ist der Kanalspülwagen 1 auch mit einer Saugpumpe 10 ausgestattet, mit deren Hilfe Reinigungsflüssigkeit im Bereich des Schachtes 4 über einen Saugschlauch 11 aus dem Kanal 5 abgesaugt wird.

An dem Kanalspülwagen 1 ist zusätzlich eine GPS-Antenne 20 für das Ortungs-System und ein Rechner mit Positions-, Zeit- und Reinigungsdruckerfassung eingebaut. Dieser Rechner kann anhand Eingaben angesteuert und deren Daten mittels Windows CE oder einem PC ausgewertet werden. Jede beliebige andere Art der Auswertung ist ebenfalls möglich. Der Rechner kann zusammen mit anderen das Erfassen der Arbeit erforderliche Geräte in einem Gehäuse 21 ("Black Box") untergebracht sein. Diese Black Box ist ein wasserdichtes Aluminium- oder Edelstahlgehäuse. Eine Black Box mit einem Aluminium- oder Edelstahlgehäuse ist für Nachrüstungen bestehender Kanalspülwagen bevorzugt. Bei Neufahrzeugen, die von vornherein für das Ausführen des erfindungsgemäßen Verfahrens ausgerüstet und eingerichtet sind, kann auch vorgesehen sein, daß die in der Black Box enthaltenen Geräte (siehe unten) unmittelbar in das Fahrzeug integriert werden. In diesem Fall ist ein gesondertes, wasserdichtes Gehäuse für die Black Box entbehrlich. In der Black Box können angeordnet sein:
1) Druckmessung an der Schlauchtrommel 2 (Drucksensor 22)
2) Vakuumdruckmessung bei der Vakuumpumpe 10 (Drucksensor 23)
3) GPS Eingang
4) Stromversorgung
5) Ausgang für Handheld 25
6) Ausgang zur Erweiterung für ein Druckreduzierventil, so daß der maximal höchst zulässige Spüldruck nicht überschritten werden kann.

Das Druckreduzierventil kann auf Grund der nach dem Eingeben der Daten des zu reinigenden Kanalrohres (siehe unten) auf dem Bildschirm des Rechners der Black Box 21 angezeigten, maximal zulässigen Betriebsdruck für die Reinigungsflüssigkeit eingestellt werden. So wird verhindert, daß - z.B. alte - Kanalrohre durch zu hohen Druck der Reinigungsflüssigkeit beschädigt werden.

Erfaßt und eingegeben werden können auch einzelne, mehrere oder alle der nachstehend genannten Stamm- und Vorgabedaten:
- Plannummer
- Wie weit ist der Arbeitsschacht zufahrbar?
- Schachttiefe
- Händische Förderung von sperrigem Räumgut
- Vorkommnisse von jeweiligen Arbeitsschacht
- Schachtbeurteilung Mängel
- Eingetretener Flurschaden
- Reinigungsart, Erhaltungsreinigung, Reinigung für Inspektion oder Sanierung
- Sonderreinigung (Abfräsen, Wurzelschneiden, Entfernen verfestigter Ablagerungen)
- Erstreinigung, anlaßbezogene Reinigung, Störfall, Wartungsreinigung
- nächste empfohlene Reinigung
- Profilform, -größe und -material des Kanalrohres 5: Kreisprofil, Eiprofil, Sonderform
- Räumgut: mineralische Stoffe (Sand, Kies, Splitt), organische Anteile (Fett), Keime, Krankheitserreger, Menge an Räumgut
- Räumgutentsorgung
- Wasserbetankung, Straßenhydrant
- verbrauchte Spülwassermenge
- Schlauchdimension:
   DN25 320l/min Druckabfall: 0,3-0,4 bar/lfm
   DN32 400l/min Druckabfall: 0,15-0,2 bar/lfm
   DN40 640l/min Druckabfall: 0,15-0,18 bar/lfm
- Rohrmaterialien: Beton, Steinzeug, duktiler Guß, Faserzement, Kunststoff wie Polyvinylchlorid, Polyethylen, glasfaserverstärkter Kunststoff, GFUP-Polypropylen, Polypropylen, Sondermaterialien
- Reinigungsdüse: Strahlwinkel zur Rohrwand - Abstand der Düsenöffnung zur Rohrwand
- Größe der Düsenbohrung (Strahldurchmesser)
- Düsenarten: Flachdüse, Spatendüse, Keildüse, Schlittendüse, Rotationsdüse, Rotationsdüse mit Fräskopf, Propellerdüse, Kettenschleuderdüse, Kettenschleuderdüse mit einer Kettenschlaufe, Ejektordüse oder Kontrolldüse.

Der Druck, mit dem der Reinigungsschlauch 3 beaufschlagt und mit dem die Reinigungsflüssigkeit aus der Reinigungsdüse 6, die in das Kanalbauwerk 5 eingebracht worden ist, beaufschlagt wird, wird durch einen Druckaufnehmer 22 am Eingang in die Schlauchtrommel 2, vorzugsweise nach dem letzten Ventil erfaßt.

Der Druck, mit dem Flüssigkeit aus der Reinigungsdüse 6 austritt und der für das Arbeiten mit dem Reinigungswagen 1 wesentlich ist (ein zu geringer Druck führt zu einer ungenügenden Reinigung, ein zu hoher Druck führt zu einer Beschädigung des Kanalbauwerkes 5), wird durch "Kalibrieren" erfaßt. Zum Kalibrieren wird an der Reinigungsdüse 6 ein Druckaufnehmer angebracht und der Druckabfall über den Schlauch 3 erfaßt und als fixer Kalibrierungsfaktor in den Rechner in der Black Box 21 eingegeben. Dabei wird auch die jeweils verwendete Düse mitkalibriert.

### Zum Kalibrieren kann wie folgt vorgegangen werden:

Grundsatz ist, daß jede Düsenart in Kombination mit dem jeweils verwendeten Schlauch 3 (Länge und Durchmesser desselben) kalibriert werden muß. Die Kalibrierung wird bevorzugt in Menüprogramm gespeichert.

Vor Beginn der Arbeit werden die Daten des zu reinigenden Kanalrohres 5 eingegeben: Rohrdurchmesser, Rohrform (Kreisprofil, Eiprofil oder Sonderformen), Rohrmaterial. Das ist wichtig weil für jedes Rohrmaterial vom Hersteller die maximal zulässigen Spüldrücke und Vorgaben für die zu verwendende Düse sowie Strahlwinkel und Düsenbohrungen und Wassermenge vorliegen.

Mit dem erfindungsgemäßen Verfahren kann am Beispiel einer Reinigung eines Kanalbauwerkes ein Protokoll erstellt werden, in dem die wesentlichen Daten angegeben sind, und in dem in Form von Diagrammen der Druckverlauf beim Arbeiten mit dem Kanalspülwagen wiedergegeben ist. So können Zeit und Ort und das tatsächliche Ausführen der Arbeit und der Verlauf der Reinigung des Kanals 5 genau protokolliert und nachgewiesen werden. Die "Reinigungsgeschwindigkeit" wird aus der Dauer (Zeit) der Reinigung und der Länge der geringsten Strecke ermittelt. Die Länge der gereinigten Strecke kann beispielsweise dadurch ermittelt werden, daß im Bereich der Schlauchtrommel 2 ein am Reinigungsschlauch 3 angreifender Weggeber vorgesehen ist, der beispielsweise über eine am Schlauch 3 anliegende Rolle, die jeweils aufgespulte Länge am Reinigungsschlauch 3 erfaßt und die so ermittelten Werte an den Rechner abgibt.

Ein Beispiel für ein solches Protokoll ist nachstehend wiedergegeben. Die Fig. 2 gibt den Druckverlauf im Zuge der gemäß dem Protokoll durchgeführten Kanalspülung wieder.

| **Kanal Reinigungskontrolle** | | | |
|---|---|---|---|
| Messung vom 30.10.2001 | | Meßnummer: 03 | |
| | | | |
| Ort | : 9300 St.Veit/Glan | | |
| Straße | : Handelsstr. 13 | | |
| Bauherr | : | Auftraggeber | : Fa. Hemar |
| Ing. Büro | : | Techniker | : Tafemer |
| Plan Nr. | : 13 | | |
| | | | |
| ***Kanal*** | | | |
| Kanalart | : Schmutzwasserkanal | Material | : GFUP |
| Profilform | : Kreisprofil | Max. zul. Spüldruck | : 100 bar |
| Durchmesser | : 200 mm | Länge der Haltung | : 30 m |
| von Schacht | : S 481 | nach Schacht | : S 482 |
| | | | |
| ***Arbeitsschacht*** | | | |
| Zufahrbar | : direkt | Schachttiefe | : 4 m |
| Beurteilung | : .keine Schäden | | |
| Vorkommnisse | : keine | | |
| | | | |
| ***Reinigung*** | | | |
| Reinigungsart | : Wartungsreinigung | Verschmutzungsgrad | : 10% |
| Art des Räumgut | Kies | Räumgut Menge | : 0,2 m³ |
| händische Förderung | : nein | Entsorgung | : Klärwerk St. Veit |
| Betankung | : von Hydrant | nächste empf. Reinigung | : 2 Jahre |
| Wassermenge | 1,5 m³ | nächste ges. Reinigung | : 5 Jahre |
| | | | |
| ***Düse*** | | | |
| Bezeichnung | : Rotationsdüse 1 | Art | Rotationsdüse |
| Schlauchlänge | :150 m | Dimension | : DN40 |
| Strahlwinkel | : 35 Grad | Abstand zu Rohrwand | : 70 mm |
| Düsenbohrung | :1 mm | | |
| | | | |
| ***Spülung*** | | | |
| Arbeitsbeginn | :09:42:32 | Arbeitsende | :10:29:23 |
| Spülung Start | :09:55:14 | GPS | :4639.6268 N 01259.5593 E |
| Spülung Ende | : 10:24:44 | GPS | : 4639.6268 N 01259.5593 E |
| Arbeitszeit | :00:46:51 | **Spüldauer** | : 00:29:30 |
| Max Druck Düse | :120,297 bar | Max. Druck Pumpe | : 221,541 bar |
| Reinigungsgeschw. | : 0,0172 m/sec | Max. Druck überschritten | : JA |
| | | | |
| Reiniguhgsvorgänge | :1 | TV Untersuchung | : nein |
| Flurschaden | : keiner | | |
| Bemerkung | : | | |
| | Unterschrift Techniker: | | |

Der Verlauf des Drucks der Reinigungsflüssigkeit am Spülwagen 1, der durch den am Spülwagen 1 montierten Druckaufnehmer 22 ermittelt wird, einerseits, und der Druck, mit dem die Reinigungsflüssigkeit aus der Reinigungsdüse 6 im Kanalbauwerk 5 austritt, anderseits, ergibt das in Fig. 2 dargestellte Diagramm. Dieses zeigt in den oberen Kurven (höhere Drücke), den Druck am Spülwagen 1 und in den unteren Kurven (niedrigere Drücke), den Druck der Reinigungsflüssigkeit an der Düse 6.

Im einzelnen kann das erfindungsgemäße Verfahren mit Hilfe der beschriebenen Vorrichtung, beispielsweise wie folgt, im einzelnen beschrieben, durchgeführt werden. Bei im nachstehend geschilderten Beispiel als Rechner ein tragbarer Computer mit Microsoft Windows CE mit dem Rechner verbunden ist.

### Prüfvorgang

Der Benutzer aktiviert den PC der Black Box 21. Am Display ist im Hauptmenü (Fig. 3a) eine Verknüpfung auf "Hemar K.R.K." sichtbar. Das Symbol zweimal schnell hintereinander mit dem Stift antippen. Dann einmal-Klick mit dem Stift auf die Schaltfläche "Neue Messung" um eine neue Messung zu starten. Es erscheint der Schirm Projektauswahl (Fig. 3b). Bevor noch Stammdaten eingegeben werden entscheidet der Benutzer sich dafür, ob er einen bestehenden Auftrag (Projekt) fortsetzt oder einen neuen Auftrag beginnt:
- Bei einem bestehenden Auftrag werden die Stammdaten, die schon bei vorherigen Messungen eingegeben wurden, in der Eingabemaske vorgegeben. Der Benutzer paßt nur die Daten entsprechend an.
- Wurde ein neues Projekt begonnen, so muß der Benutzer die Stammdaten erst eingeben. Diese Stammdaten werden dann in das neue Projekt übernommen.

Zu Beginn der Stammdaten-Eingabe (Fig. 3c) wird automatisch über die Black Box 21 die GPS Zeit ausgelesen. Diese Zeit ist der Anfang der Arbeitszeit. Im Menü Projektwahl (Fig. 3b) besteht die Möglichkeit ein bereits angelegtes Projekt auszuwählen oder ein neues Projekt anzulegen.

Wenn nun die Schaltfläche "Weiter>>" mit dem Stift angetippt wird, werden die Projekt-Stammdaten automatisch in die Eingabemaske der Stammdaten übernommen.

Der Vorgang kann jederzeit durch antippen der Schaltfläche "Abbrechen" beendet und zum Hauptmenü zurückgekehrt werden.

Um die Eingabemaske (Fig. 3d) nach unten zu blättern, wird der Rollbalken am rechten Bildschirmrand verwendet, indem auf die Pfeile getippt wird, um zu blättern. Der Rollbalken kann auch selbst gezogen werden (kurz mit dem Stift antippen und ohne abzusetzen ziehen), um die Maske zu verschieben.

Ist die Maske ganz nach oben verschoben, erscheinen am unteren Rand wieder zwei Schaltflächen. Durch Tippen auf "Weiter>>" wird der Vorgang fortgesetzt und die Messung gestartet.

Nach Eingabe der Stammdaten startet der Benutzer den Prüfvorgang (mittels einer Schaltfläche in der Stammdaten Maske). Der PC liest zu diesem Zeitpunkt die aktuelle GPS-Zeit aus dem Rechner ein. Diese Zeit ist der Anfang der Reinigungszeit.

Auf der PC Anzeige werden nun die aktuellen Meßdaten - wie sie vom Rechner übertragen werden - dargestellt. Weiters werden hier in Echtzeit die Meßkurve der Rechner-Daten angezeigt. Auch die mittels der im PC gespeicherten Kalibrierungsdaten errechneten Kurven und Daten können während des Prüfvorganges dargestellt werden.

Während der Messung werden am Bildschirm die aktuellen Meßdaten dargestellt (Fig. 3f), wobei die Messung durch Antippen der Schaltfläche "Start" gestartet wird. Wenn die Messung läuft springt die Schaltfläche "Start" um auf "Ende". Dabei werden auf dem Bildschirm (Fig. 3f) die Meßdaten als Kurve angezeigt werden, ähnlich der in Fig. 3 dargestellten Diagrammen. Durch Tippen auf die Schaltfläche "Ende" wird der Meßvorgang abgeschlossen. Die Schaltfläche springt dann weiter auf "Weiter>>", diese wird nun angetippt, um die restlichen Stammdaten einzugeben.

Ist der Reinigungsvorgang abgeschlossen beendet der Benutzer den Prüfvorgang am PC mittels einer Schaltfläche im Benutzerinterface.

Der PC liest wieder die aktuelle GPS-Zeit vom Rechner ein. Diese Zeit ist das Ende der Reinigungszeit. Der Prüfvorgang wird abgeschlossen und eine Eingabemaske, für die restlichen Stammdaten dargestellt.

Der Benutzer kann nun die restlichen Stammdaten (Fig. 3e) eingeben. Hat er diesen Vorgang beendet, liest der PC automatisch über den Rechner die aktuelle GPS Zeit aus. Diese Zeit ist das Ende der Arbeitszeit.

### Übernahme in PC

Für die Übernahme der Daten auf den PC wird der PC an den Rechner angeschlossen. Auf dem Rechner ist im Beispiel die Software `ActiveSync' von Microsoft installiert. ActiveSync stellt die Daten auf dem PC als Laufwerk am Rechner zur Verfügung.

Die Software kann so die Daten von diesem Laufwerk laden und zur weiteren Verarbeitung dekomprimieren. Am Rechner können die Stammdaten nochmals bearbeitet werden.

Die endgültige Messung wird am Rechner gespeichert und vom PC belassen, um die Stammdaten für weitere Messungen, die zu diesem Projekt gehören, übernehmen zu können.

Die einzelnen Messungen am PC sind dort den verschiedenen Projekten zugeordnet. Ist am Rechner schon eine Datei mit dem entsprechenden Projekt vorhanden, dann werden die Messungen zu diesem Projekt gespeichert. Ansonsten werden die Projektdaten vom PC eingelesen und eine neue Projektdatei angelegt, in die die Messungen übernommen werden.

Ist ein Projekt abgeschlossen können die Projektdaten mittels der Rechner-Software gesondert vom PC gelöscht werden. Es ist auch möglich, am PC gespeicherte Projekte wieder in den PC zu übertragen um die Arbeit fortzusetzen.

### Kalibrierung

In der Kalibrierung werden der rechnerische Druck an der Düse sowie der Reibungsverlust des Schlauches gespeichert. Der Reibungsverlust des Schlauches wird vom Hersteller angegeben bzw. in einer separaten Messung ermittelt.

Die Kalibrierung erfolgt indem zwei gesondert durchgeführte Messungen zusammengeführt werden. Diese Messungen werden zunächst in der üblichen Form bei unterschiedlichen Druckstufen durchgeführt. Dann werden die Druckdaten an der Spüldüse gemessen. Aus diesen beiden Messungen werden die Daten in Form einer Kalibrierungstabelle extrahiert, die es möglich machen aus den gemessenen Werten die Druckdaten an der Spüldüse zu errechnen.

Mehrere dieser Tabellen für verschiedene Schlauchlängen werden in der Kalibrierungsdatei gespeichert. Diese Kalibrierungsdatei wird komprimiert und verschlüsselt auf dem PC gespeichert damit dort die entsprechenden errechneten Daten während des Prüfvorganges angezeigt werden können.

Ein Beispiel für Kalibrierungstabellen ist nachstehend wiedergegeben:

### Hemar KRK Kalibrierung

| *Düse:* | Rotationsdüse |
|---|---|
| *Durchmesser:* | 69 mm |
| *Düsenbohrung:* | 2,5 mm |
| *Anzahl Düsen:* | 12 |
| *Schlauch* | |
| *Reibungsverlust:* | 0,05 bar/m |
| *Länge:* | 150 m |
| *Druckverlust:* | 7,5 bar |

| *Druck an Pumpe* | *Druck an Düse* | *Druckverlust gemessen* | *rechnerisch. Druck a. Düse* |
|---|---|---|---|
| 27,50 | 17,60 | 9,90 | *25,10* |
| 49,50 | 37,10 | 12,40 | *44,60* |
| 73,00 | 58,10 | 14,90 | *65,60* |
| 106,50 | 87,60 | 18,90 | *95,10* |
| 120,50 | 98,10 | 22,40 | *105,60* |
| 153,50 | 122,60 | 30,90 | *130,10* |
| 175,00 | 139,60 | 35,40 | *147,10* |
| 194,50 | 155,10 | 39,40 | *162,60* |

| | | | |
|---|---|---|---|
| rechnerischer Druck a. Düse = Druck an Düse + Druckverlust Schlauch | | | |

Die Kalibrierungsdaten werden mit einem Datum versehen, das vom Kalibrierungsbeauftragten eingegeben wird. Die Kalibrierung muß alle zwei Jahre erneut durchgeführt werden. Damit dieser Termin rechtzeitig wahrgenommen werden kann, alarmiert die Software im H/PC den Benutzer drei Monate vor erreichen dieses Termins jedesmal beim neuerlichen Start der Software. Wenn der Kalibrierungstermin überschritten ist, ist keine Messung mehr möglich.

### Prüfbericht

Der Prüfbericht besteht im wesentlichen aus drei Teilen und wird von der Rechner-Software gedruckt. Der erste Teil enthält die Stammdaten sowie eine Übersicht der wesentlichen Meßdaten. Der zweite Teil ist eine numerische Darstellung des Meßvorganges (siehe die Tabelle auf Seite 4). Der dritte Teil ist die grafische Darstellung des Messvorganges (Fig. 2).

Die Meßgrafik enthält drei Kurven. Die eigentliche Meßkurve die aus den gemessenen Druckdaten (wie sie vom Rechner geliefert werden) besteht. Eine weitere Kurve stellt den Druckverlauf an der Spüldüse dar. Diese Kurve wird aus den Meßdaten sowie den Kalibrierungsdaten errechnet. Die dritte Kurve stellt den Druckverlauf der Vakuumpumpe dar (diese Daten werden auch vom Rechner geliefert).

Die numerische Darstellung enthält die gleichen Daten wie die Meßgrafik als Reihe von Druckwerten.

Die Stammdaten bestehen im wesentlichen aus den Daten die der Benutzer am PC eingegeben hat. Es werden noch weitere, wesentlich Daten aus dem Meßvorgang aufbereitet. Alle Daten, die automatisch ermittelt werden können (wie z.B. Datum, Zeiten, etc.), sind nicht vom Benutzer einzugeben.

### Projektbericht

Der Projektbericht ist eine gesammelte Aufstellung aller durchgeführten Messungen eines Projektes. Neben den Stammdaten des Projektes wird die Anzahl und Länge der einzelnen Haltungen sowie die gesamte Arbeitszeit aufgelistet.

Zusätzlich kann der Benutzer noch zusätzliche Daten eingeben die auch in der Projektdatei gespeichert werden.

### Rechner-Software

Die Rechner-Software dient neben dem Einlesen der Messungen vom Handheld-Rechner 25 auch der Verwaltung der Projekte und ermöglicht Prüfberichte zu drucken.

### Daten

Die einzelnen Messungen werden am PC komprimiert gespeichert, um den Speicherplatz besser auszunutzen. Beim Import auf den Rechner werden die Daten dekomprimiert und in der endgültigen Variante gespeichert.

Die einzelnen Messungen werden am PC in gesonderten Dateien gespeichert. Zusätzlich gibt es noch eine Projektdatei, die die Stammdaten des Projektes enthält. Diese Projektdatei wird in komprimierter Variante am PC gespeichert um dort die Übernahme der Daten in neue Messungen zu ermöglichen.

Die komprimierten Dateien enthalten dieselben Daten wie die endgültigen Dateien, lediglich mit einem effizienten Kompressions-Algorithmus gepackt.

Am Rechner werden die Daten eines Projektes (die Projekt-Stammdaten wie auch die einzelnen Messungen) in einer einzigen Datei gespeichert. Dadurch ist es nicht möglich, daß einzelne Messungen "verloren" gehen.

### Projektdaten

Neben dem Druckverlauf und den GPS-Daten, die vom Rechner geliefert werden und in der Messung gespeichert werden, gibt es noch die Stammdaten die vom Benutzer zum Teil am PC und zum Teil am Rechner eingegeben werden.

Unter anderem können beispielswiese folgende Stammdaten gespeichert werden:

Bauherr, Straße, Ort, Auftraggeber, Ing.Büro, Kanalart, Material, Durchmesser, Leistungslänge, Schacht Meßanfang, Schacht Meßende, Techniker, Anzahl der Reinigungsvorgänge, Absaugung, Menge Spülflüssigkeit in m³, Verschmutzungsgrad, Arbeitsdruck Spülwagen, Liter/min, Arbeitdruck Düse, Art der Düse, TV-Untersuchung, Anmerkungen.

Neben diesen Daten werden noch weitere automatisch aus dem Meßvorgang ermittelt wie z.B. die GPS-Koordinaten bei Meßanfang und Meßende, Datum, Zeiten etc.

Im Projekt werden auch Daten gespeichert die für die Massenaufstellung der Projektes benötigt werden.

### Begriffe

| | |
|---|---|
| PC | "Handheld Computer" mit Microsoft Windows CE |
| Blackbox | System für die Meßdatenerfassung |
| ActiveSync | Software von Microsoft zur Verwaltung des PC und der dort gespeicherten Daten. |

Vorteile des Verfahrens der Erfindung sind unter anderem insbesondere:
- Das Verfahren kann mit (einfach) nachgerüsteten Kanalspulwagen ausgeführt werden.
- Neuerhalt, am Diagramm zur Kontrolle des höchst zulässigen Spuldruckes bei Anwendung am Kanalspulwagen.
- Es werden bei Anwendung am Kanalspulwagen der Druck am Fahrzeug, der Druck an der Düse und gegebenenfalls der Druck am Ausgang der Saugpumpe erfaßt.
- GPS Zeiterfassung und Koordination für die Fahrzeugpositionierung (Nachweis der geleisteten Arbeit und korrekte Verrechnung)
- Arbeitsprotokoll, z.B. Spülprotokoll

Wenn bei dem erfindungsgemäßen Verfahren zum Feststellen des Ortes des Einsatzes eines Kanalspülwagens ein System aus Transpondern und Lesegeräten für Transponder verwendet wird, kann beispielsweise so gearbeitet werden, daß in einem Schacht, der zu reinigen ist, ein Transponder installiert ist, der nicht nur den Schacht hinsichtlich seiner örtlichen Anordnung identifiziert, sondern auch Stammdaten des Schachtes, z.B. dessen Bauart, dessen Nummer und weitere für den Schacht charakteristische und für die Bearbeitung (Reinigung, Spülen desselben) wesentliche Daten an das Lesegerät (transponder reader) überträgt, so daß diese in die Datenverarbeitungsanlage des Kanalspülwagens eingegeben und dort verarbeitet werden und keine gesonderte Eingaben bezüglich des Einsatzortes, im Beispiel des Kanals, mehr notwendig sind.

Statt der auf Basis von Funk arbeitenden Transponder können auch für das Erfassen des Ortes und der Zeit des Einsatzes eines Kanalspülwagens an dem Einsatzort Strichcodes (bar codes) vorgesehen sein, die durch ein Strichcode-Lesegerät erfaßbar sind, und die so erfassten Daten, die auch neben der rein örtlichen Angabe auch Daten über die Art und Weise des Einsatzortes, z.B. Daten des Kanals, der zu spülen ist, beinhalten, in die EDV des Kanalspülwagens eingespeist werden können.

Bei der Erfindung kann der Hand-Held-Rechner 25 mit den maximal zulässigen Spüldrücken, die von den Rohrherstellern bekannt bzw. vorgegeben werden, vorprogrammiert werden. So können zu hohe Drücke verhindert werden. Weil durch Eingeben der Stammdaten im Handheld 25, wie Rohrmaterial, Durchmesser usw., erscheint automatisch im Display der maximal höchstzulässige Spüldruck. Dieser Druck soll nicht überschritten werden.

Weiter kann bei der Schlauchtrommel am Spülwagen ein mechanisches Meßrad für die Messung der Schlauchlängen montiert sein. Dieses mechanische Meßrad hat eine elektronische Verbindung zu dem Meßgerät und zeigt direkt die Schlauchlänge am Handheld 25 an (siehe Protokoll). Weiters wird auch gemessen, wo und mit welchem Druck im Rohr gespült wird.

## Patentansprüche

1. Verfahren zum Erfassen der Benützung eines Kanalspülwagens (1), bei dem der Ort des Einsatzes des Kanalspülwagens (1), die Zeit, während welcher der Kanalspülwagen (1) benützt wird, und der Druck der Flüssigkeit, mit welcher der Kanal (5) gespült wird, als eine für das Ausführen der Arbeit mit dem Kanalspülwagens (1) typische Größe erfasst und aufgezeichnet werden, **dadurch gekennzeichnet, dass** der Druck, mit dem die Flüssigkeit aus der Reinigungsdüse (6) austritt, erfasst wird, indem der Druck, mit dem der Reinigungsschlauch (3) mit Flüssigkeit beaufschlagt wird, am Eingang in die Schlauchtrommel (2) durch einen Druckaufnehmer (22) erfasst und aus dem so erfassten Druck mit einem mittels vorangehender Messungen ermittelten Kalibrierungsfaktor, der den Druckabfall über den Reinigungsschauch (3) und die Reinigungsdüse (6) entspricht, der Druck, mit dem die Reinigungsflüssigkeit aus der Reinigungsdüse (6) austritt, errechnet wird.

2. Verfahren nach Anspruch 1, **dadurch gekennzeichnet, dass** der Ort des Einsatzes des Kanalspülwagens (1) mit Hilfe eines auf der Basis von Satelliten arbeitenden Ortungs-Systems erfasst wird.

3. Verfahren nach Anspruch 1 oder 2, **dadurch gekennzeichnet, daß** der Zeitraum des Einsatzes des Kanalspülwagens (1) mit Hilfe eines auf der Basis von Satelliten arbeitenden Ortungs-Systems erfasst wird.

4. Verfahren nach einem der Ansprüche 1 bis 3 **dadurch gekennzeichnet, dass** der Druck in Form eines Diagramms, in dem der Druck gegen die Zeit aufgetragen wird, erfaßt wird.

5. Verfahren nach einem der Ansprüche 1 bis 3, **dadurch gekennzeichnet, dass** der Druck in Form eines Protokolls, in dem der Druck zusammen mit anderen arbeitsbezogenen Daten enthalten ist, erfasst wird.

6. Verfahren nach einem der Ansprüche 1 bis 5, **dadurch gekennzeichnet, dass** der Ort des Einsatzes des Kanalspülwagens (1) mit Hilfe eines am Einsatzort angebrachten Transponders und eines entsprechenden Empfangsgerätes am Kanalspülwagen (1) erfasst wird.

7. Verfahren nach Anspruch 6, **dadurch gekennzeichnet, dass** vom Transponder zusätzlich zu Angaben bezüglich des Ortes des Einsatzes auch Daten des Bauwerkes u.dgl., an dem gearbeitet wird, abgegeben werden.

8. Verfahren nach Anspruch 6 oder 7, **dadurch gekennzeichnet, dass** vom Transponder Daten eines Schachtes (4), insbesondere dessen Stammdaten, wie Bauart, Nummer des Schachtes u.dgl., abgegeben werden.

9. Verfahren nach einem der Ansprüche 6 bis 8, **dadurch gekennzeichnet, dass** Transponder in einem zu reinigenden Schacht (4) angeordnet sind.

10. Verfahren nach einem der Ansprüche 6 bis 9, **dadurch gekennzeichnet, dass** die vom Transponder über Funk abgegebenen und vom Empfangsgerät erfassten Daten in die Datenverarbeitung des Kanalspülwagens (1) eingegeben werden.

11. Verfahren nach einem der Ansprüche 1 bis 10, **dadurch gekennzeichnet, dass** am Kanalspülwagen (1) ein Strichcode-Lesegerät angeordnet ist, mit dem an markanten Stellen von zu behandelnden Bauwerken u.dgl. angebrachte Strichcodes auslesbar sind.

## Claims

1. Method for detecting the use of a sewer cleaning vehicle (1) wherein the location of use of the sewer cleaning vehicle (1), the time during which the sewer cleaning vehicle (1) is used, and the pressure of the fluid with which the sewer (5) is cleaned are detected and recorded as a typical magnitude for execution of the work with the sewer cleaning vehicle (1), **characterised in that** the pressure at which the fluid discharges from the cleaning nozzle (6) is detected by detecting the pressure at which the fluid acts on the cleaning hose (3) at the inlet into the hose drum (2) by means of a pressure sensor (22), and from the thus detected pressure calculating the pressure, at which the cleaning fluid discharges from the cleaning nozzle (6), with a calibration factor, which is determined by means of previous measurements and corresponds to the pressure drop over the cleaning hose (3) and the cleaning nozzle (6).

2. Method according to Claim 1, **characterised in that** the location of use of the sewer cleaning vehicle (1) is detected by means of a satellite-based locating system.

3. Method according to Claim 1 or 2, **characterised in that** the time period of the use of the sewer cleaning vehicle (1) is detected by means of a satellite-based locating system.

4. Method according to one of Claims 1 to 3, **characterised in that** the pressure is determined in the form of a graph, in which the pressure is plotted in relation to time.

5. Method according to one of Claims 1 to 3, **characterised in that** the pressure is determined in the form of a report, in which the pressure is included together with other work-related data.

6. Method according to one of Claims 1 to 5, **characterised in that** the location of use of the sewer cleaning vehicle (1) is detected by means of a transponder installed at the location of use and a corresponding receiving device on the sewer cleaning vehicle (1).

7. Method according to Claim 6, **characterised in that** in addition to details concerning the location of use, data of the excavation site where the work is being conducted and similar are also emitted by the transponder.

8. Method according to Claim 6 or 7, **characterised in that** data of a shaft (4), in particular its principal data such as construction type, number of the shaft and the like, are emitted by the transponder.

9. Method according to one of Claims 6 to 8, **characterised in that** transponders are arranged in a shaft (4) to be cleaned.

10. Method according to one of Claims 6 to 9, **characterised in that** data emitted via radio by the transponder and detected by the receiving device are input into the data processing system of the sewer cleaning vehicle (1).

11. Method according to one of Claims 1 to 10, **characterised in that** a barcode reader, with which barcodes attached to prominent locations of excavation sites to be processed and the like can be read, is arranged on the sewer cleaning vehicle (1).

## Revendications

1. Procédé pour enregistrer l'utilisation d'un chariot de lavage de canalisation (1), dans lequel le lieu d'utilisation du chariot de lavage de canalisation (1), le temps pendant lequel le chariot de lavage de canalisation (1) est utilisé, et la pression du liquide, avec lequel la canalisation (5) est lavée, sont détectés et enregistrés comme une grandeur typique de l'exécution du travail avec le chariot de lavage (1), **caractérisé en ce que** la pression, avec laquelle le liquide sort de la buse de nettoyage (6), est enregistrée, du fait que la pression, avec laquelle le flexible de nettoyage (3) est alimenté avec du liquide, est enregistrée à l'entrée dans le tambour de flexible (2) par un enregistreur de pression (22) et la pression, avec laquelle le liquide de nettoyage sort de la buse de nettoyage (6), est calculée à partir de la pression ainsi détectée avec un facteur de calibrage, déterminé au moyen de mesures précédentes, qui correspond à la chute de pression par le flexible de nettoyage (3) et la buse de nettoyage (6).

2. Procédé selon la revendication 1, **caractérisé en ce que** le lieu d'utilisation du chariot de lavage de canalisation est enregistré à l'aide d'un système de localisation travaillant sur la base de satellites.

3. Procédé selon la revendication 1 ou 2, **caractérisé en ce que** la période d'utilisation du chariot de lavage de canalisation est enregistrée à l'aide d'un système de localisation travaillant sur la base de satellites.

4. Procédé selon l'une quelconque des revendications 1 à 3, **caractérisé en ce que** la pression est enregistrée sous la forme d'un diagramme dans lequel la pression est reportée en fonction du temps.

5. Procédé selon l'une quelconque des revendications 1 à 3, **caractérisé en ce que** la pression est enregistrée sous la forme d'un protocole dans lequel la pression est incluse en même temps que d'autres caractéristiques spécifiques au travail.

6. Procédé selon l'une quelconque des revendications 1 à 5, **caractérisé en ce que** le lieu d'utilisation du chariot de lavage de canalisation est enregistré à l'aide d'un transpondeur placé sur le lieu d'utilisation et d'un appareil de réception correspondant sur le chariot de lavage de canalisation.

7. Procédé selon la revendication 6, **caractérisé en ce que**, en supplément des indications concernant le lieu d'utilisation, le transpondeur envoie également des données de l'édifice, et similaires ,sur lequel on travaille.

8. Procédé selon la revendication 6 ou 7, **caractérisé en ce que** le transpondeur envoie des données d'un regard (4), en particulier ses données de base, comme le modèle, le numéro du compartiment, et similaires.

9. Procédé selon l'une quelconque des revendications 6 à 8, **caractérisé en ce que** des transpondeurs sont disposés dans un regard (4) à nettoyer.

10. Procédé selon l'une quelconque des revendications 6 à 9, **caractérisé en ce que** les données envoyées par le transpondeur par radio et enregistrées par l'appareil de réception sont entrées dans le traitement de données du chariot de lavage de canalisation (1).

11. Procédé selon l'une quelconque des revendications 1 à 10, **caractérisé en ce qu'**un lecteur de code-barres, qui permet de lire des codes-barres placés en des endroits importants d'édifices, et similaires, à traiter, est disposé sur le chariot de lavage de canalisation (1).
